# EUROPÄISCHE PATENTSCHRIFT

(11) **EP 2 937 158 B1**
(45) Veröffentlichungstag und Bekanntmachung des Hinweises auf die Patenterteilung: **09.06.2021**
(21) Anmeldenummer: 15162853.4
(22) Anmeldetag: 08.04.2015
(51) Int. Cl.: B21H 1/06, F15B 15/18

(54) **RINGWALZMASCHINE**
RING ROLLING MACHINE
LAMINOIR À CYLINDRES ANNULAIRES

(30) Priorität: 11.04.2014 DE 102014005332
(43) Veröffentlichungstag der Anmeldung: 28.10.2015
(73) Patentinhaber: SMS group GmbH, 40237 Düsseldorf (DE)
(72) Erfinder: Bolik, Ralf, 41069 Mönchengladbach (DE)
(74) Vertreter: Reuther, Martin

(56) Entgegenhaltungen:
- EP-B1- 2 444 176
- GB-A- 2 454 281
- JP-A- 2011 038 558
- US-A- 3 698 218
- "What is a torque motor", , 26 February 2014 (2014-02-26), Retrieved from the Internet: URL:http://web.archive.org/web/20140226023 737/https://www.etel.ch/torque-motors/dire ct-drive/ [retrieved on 2018-11-06]

## Beschreibung

Die Erfindung betrifft eine Ringwalzmaschine gemäß dem Oberbegriff des unabhängigen Anspruchs 1 bzw. 4.

Derartige Ringwalzmaschinen sind hinlänglich aus dem Stand der Technik, beispielsweise aus der DE 25 04 969 A1, aus der DE 38 24 856 A1, aus der EP 2 444 176 B1 oder aus der DE 39 21 094 A1, bekannt. Hierbei umfassen die Ringwalzmaschinen regelmäßig einen Radialantrieb, der mit einer Walzenwelle einer in radialer Richtung wirkenden Radialwalzrolle wirkverbunden ist, und zumindest einen Axialantrieb, der mit einer Walzenwelle einer in Axialrichtung wirkenden Axialwalzrolle wirkverbunden ist. Hierbei dienen, wie beispielsweise in der DE 25 04 969 A1, der DE 38 24 856 A1, der EP 2 444 176 B1 oder auch in der DE 39 21094 A1 dargestellt, die Axialrollen in der Regel dazu, ein zu walzendes Werkstück axial, also in einer Richtung parallel zur Rotationsachse bzw. Symmetrieachse des ringförmigen Werkstückes, umzuformen, während gleichzeitig oder hintereinander hierzu über die Radialwalzrolle der Ring radial zur Rotationsachse bzw. Symmetrieachse des Werkstücks bzw. zu dessen Hochachse umgeformt wird. Häufig wirkt mit der Radialwalzrolle noch ein Walzdorn zusammen.

Hierbei versteht es sich, dass die Walzrollen mit Ihren zugehörigen Walzenwellen in der Regel rotatorisch über entsprechende Radialantriebe bzw. Axialantriebe in Bewegung oder angesteuert gesetzt werden. Darüber hinaus umfassen derartige Umformmaschinen auch Linearachsen, die in der Regel hydraulisch, wie beispielsweise in der DE 39 21094 A1 offenbart, geregelt sind und die beispielsweise dem Anstellen dieser Rollen zueinander dienen. Ebenso können über entsprechende Linearachsen auch andere Baugruppen, wie beispielsweise eine Einlaufführung, der Walzdorn oder sonstiges, entsprechend hydraulisch geregelt angesteuert werden. Hydrostatische Antriebe offenbart die EP 2 444 176 B1, die jedoch sehr komplexe Zuleitungen benötigt. Andererseits offenbaren die DE 39 21 094 A1 und die DE 38 24 856 A1 elektromechanische Anstellungen.

Es ist Aufgabe vorliegender Erfindung, eine Ringwalzmaschine bereitzustellen, die bei einfachem maschinebaulichem Aufbau dennoch präzise arbeitet.

Die Aufgabe der Erfindung wird durch eine Ringwalzmaschine mit den Merkmalen der unabhängigen Ansprüche gelöst. Weitere vorteilhafte Ausgestaltungen finden sich in den Unteransprüchen sowie der nachfolgenden Beschreibung.

Hierbei geht die Erfindung von der Grunderkenntnis aus, dass bei Ringwalzmaschinen ein einfacher maschinenbaulicher Aufbau, der dennoch präzise arbeitet, dadurch gewährleistet werden kann, dass die hydraulisch geregelten Linearachsen bzw. die Antriebe der Walzenwellen für die Walzrollen durch Direktantriebe angetrieben bzw. angesteuert werden können. Durch die Direktantriebe vereinfacht sich der maschinenbauliche Aufbau insbesondere dahingehend, dass auf hydraulische Steuerleitungen, die insbesondere gegebenenfalls unter erheblichen Aufwand auf bewegliche Baugruppen geführt werden müssen, auf Steuerölsysteme und auf entsprechende Servoventile verzichtet werden kann. Ebenso fallen aufwendige Getriebe weg. Stattdessen kann durch die Direktantriebe ein System aus Servopumpen bzw. Servomotoren als Antrieb genutzt werden. Es versteht sich, dass diese Grunderkenntnis bereits schon beim Einsatz in Bezug auf lediglich einen Antrieb entsprechende Vorteile zeigt, insbesondere wenn der entsprechende Antrieb an einer beweglichen Baugruppe oder verhältnismäßig alleinstehend an der Ringwalzmaschine angeordnet ist, was ansonsten dementsprechend lange und störungsanfällige bzw. komplexe Leitungswege bedingt. Die vorstehend dargelegten Vorteile kumulieren nicht nur sondern multiplizieren sich, wenn beispielsweise sämtliche Antriebe auf einer Seite oder an einer Baugruppe der Ringwalzmaschine entsprechend ausgestaltet sind; dieses gilt insbesondere dann wenn sämtliche Antriebe für die hydraulisch geregelten Linearachsen und Walzenwellen der Ringwalzmaschine durch Direktantriebe angetrieben bzw. angesteuert werden.

In konkreter Umsetzung kann sich eine Ringwalzmaschine, umfassend wenigstens eine hydraulisch geregelte Linearachse, dadurch auszeichnen, dass die hydraulisch geregelte Linearachse über einen elektro-hydrostatischen Aktuator angetrieben ist. Hierdurch wird eine Ringwalzmaschine bereitgestellt, die einen einfachen maschinenbaulichen Aufbau aufweist und dennoch präzise arbeitet.

Der elektro-hydrostatische Aktuator, auch elektro-hydrostatischer Direktantrieb genannt, zeichnet sich in der Regel dadurch aus, dass innerhalb eines Gehäuses eine Wandlung elektrischer Energie über eine Hydraulik in eine entsprechende mechanische Linearbewegung durchgeführt wird. Statt der Nutzung entsprechender hydraulischer Leitungen einschließlich etwaiger Steuerleitungen und Servoventile kann - anders als in der EP 2 444 176 B1 offenbart - somit unmittelbar eine elektrische Ansteuerung der hydraulisch geregelten Linearachse erfolgen.

Vorzugsweise weist die Ringwalzmaschine wenigstens eine weitere hydraulisch geregelte Linearachse auf, die über einen elektro-hydrostatischen Aktuator oder über einen anderen Antrieb als einen elektro-hydrostatischen Aktuator angetrieben ist. Hierbei ergeben sich die vorstehend genannten Vorteile bereits, wenn lediglich eine der hydraulisch geregelten Linearachsen über einen elektro-hydrostatischen Aktuator angetrieben ist, während die übrigen hydraulisch geregelten Linearachsen noch herkömmlich angetrieben sein können. Dieses gilt insbesondere dann, wenn die über den elektro-hydrostatischen Aktuator angetriebene, hydraulisch geregelte Linearachse an einer sehr entfernten Stelle oder an einer bewegten Baugruppe der Ringwalzmaschine angetrieben werden muss. Die Vorteile multiplizieren sich entsprechend, wenn mehrere bzw. alle hydraulisch geregelten Linearachsen, der Antriebe an einer Baugruppe, insbesondere einer bewegten Baugruppe, angeordnet sind über einen elektro-hydrostatischen Aktuator angetrieben sind. Es versteht sich, dass dementsprechend auch alle hydraulisch geregelten Linearachsen über jeweils einen elektro-hydrostatischen Aktuator angetrieben können, was die Vorteile entsprechend maximiert.

Ebenso kann eine Ringwalzmaschine, umfassend zumindest einen Radialantrieb, der mit einer Walzenwelle einer in radialer Richtung wirkenden Radialwalzrolle wirkverbunden ist, und zumindest einen Axialantrieb, der mit einer Walzenwelle einer in axialer Richtung wirkenden Axialwalzrolle wirkverbunden ist, sich dadurch auszeichnen, dass der Radialantrieb und/oder der Axialantrieb einen Torque-Motor als Motor mit hohem Drehmoment umfassen, der ohne Getriebe mit der zugehörigen Walzenwelle wirkverbunden ist, um bei einfachen maschinenbaulichen Aufbau dennoch präzise zu arbeiten. Bei einem Motor mit hohem Drehmoment handelt es sich insbesondere um einen Motor, der in der Lage ist, die üblichen Motor-Getriebe-Kombinationen zu ersetzen, so dass der Einsatz eines Getriebes überflüssig ist. Insbesondere kann ein Motor mit hohem Drehmoment ein langsam laufender Motor mit hohem Drehmoment sein, mit dem Ziel auf Getriebe zu verzichten. Durch den Verzicht auf Getriebe können die jeweiligen Radial- und/oder Axialantriebe auch als Direktantriebe bezeichnet werden.

Durch Torque-Motoren, die insbesondere als hochpolige Direktantriebe aus der Gruppe der Langsamläufer ausgestaltet sein und ein sehr hohes Drehmoment bei relativ kleinen Drehzahlen liefern können, kann bei einfachem maschinenbaulichen Aufwand, insbesondere unter Verzicht von einem Getriebe, dennoch ein ausreichend hohes Drehmoment aufgebracht werden, um ein präzises Arbeiten der über den Torque-Motor angetriebenen Walzen zu gewährleisten.

Über entsprechende Torque-Motoren können insbesondere sämtliche angetriebenen Radialwalzen und Axialwalzen angetrieben werden.

In einer bevorzugten Ausführungsform kann die Radialwalzrolle zwei koaxial angeordnete und gegebenenfalls auch einstückig ausgebildete Walzwellen umfassen, von denen eine erste der beiden Walzenwellen nach oben und eine zweite der beiden Walzenwellen nach unten weist und an denen jeweils ein Radialantrieb vorgesehen ist. Dieses ermöglicht es insbesondere, ein entsprechend höheres Drehmoment aufzubringen. Kumulativ beziehungsweise alternativ wird hierdurch auch eine geringere Momentenbelastung der Walzenwellen sowohl in radialer Hinsicht als auch in Umfangsrichtung der Walzenwellen gewährleistet. Radialwalzmaschinen umfassend zumindest einen Radialantrieb, der mit einer Walzenwelle einer in radialer Richtung wirkenden Radialwalzrolle wirkverbunden ist, und zumindest einen Axialantrieb, der mit einer Walzenwelle einer in axialer Richtung wirkenden Axialwalzrolle wirkverbunden ist, sind dementsprechend vorteilhaft.

In einer Ausführungsform weist die Ringwalzmaschine mehrere Radialantriebe und/oder mehrere Axialantriebe auf, und es umfasst wenigstens einer der Radial- und Axialantriebe einen anderen Antrieb als einen Torque-Motor, der ohne Getriebe mit der zugehörigen Walzenwelle wirkverbunden ist. Dieses bedingt zwar einen erhöhten Aufwand, kann jedoch unter bestimmten Gegebenheiten, beispielsweise wenn der entsprechende Antrieb besonders hohe Drehmomente aufbringen muss oder wenn sonstige Randbedingungen, wie beispielsweise ein notwendiger Überlastschutz, vorteilhafter mit einem Getriebe umzusetzen sind, vorteilhaft sein. Es versteht sich, dass diesbezüglich ohne weiteres eine Abwägung erfolgen kann und zur Umsetzung der vorstehend genannten Vorteile wenigstens einer der Radial- bzw. Axialantriebe einen Torque-Motor umfassen, der ohne Getriebe mit der zugehörigen Walzenwelle wirkverbunden ist. Andererseits versteht es sich, dass ggf. auch sämtliche Radialantriebe und/oder sämtliche Axialantriebe, insbesondere sämtliche Radial- und Axialantriebe, der Ringwalzmaschine einen Torque-Motor umfassen können, der ohne Getriebe mit der zugehörigen Walzenwelle wirkverbunden ist, um so ein Maximum der vorstehend erläuterten Vorteile umsetzen zu können.

Weitere Vorteile, Ziele und Eigenschaften vorliegender Erfindung werden anhand nachfolgender Beschreibung eines Ausführungsbeispiels erläutert, das insbesondere auch in anliegender Zeichnung dargestellt ist. In der Zeichnung zeigt die einzige Figur eine schematische Seitenansicht einer Ringwalzmaschine.

Die in der Figur dargestellte, als Umformmaschine 1 ausgestaltete Ringwalzmaschine 4 umfasst mehrere hydraulisch geregelte Linearachsen 2, die jeweils über elektro-hydrostatische Aktuatoren 3 angesteuert sind, sowie Radialantriebe 5, 6 und Axialantriebe 7, 8, die jeweils über Walzenwellen 9 entsprechender Radialwalzrollen 10 und Axialwalzrollen 11, 12 antreiben.

In an sich bekannter Weise umfasst die Ringwalzmaschine 4 ein Radialwalzgerüst 15, an dem eine Dornhebevorrichtung 16 über einen oberen Zugrahmen 17 radial verlagerbar ist, wobei die Dornhebevorrichtung 16 ihrerseits den aus Gründen der Übersichtlichkeit nicht dargestellten Dorn axial verlagern kann. Ebenso ist ein unterer Zugrahmen 18 für weitere Baugruppen vorgesehen. Beispielsweise weist die in der Figur dargestellte Ringwalzmaschine 4 auch eine einlaufseitige Zentrierung 19 sowie ein radial verlagerbares Axialwalzgerüst 14 auf, welches die beiden Axialwalzrollen 11 und 12 trägt und einen axial verlagerbaren Schieber 20 trägt, mittels dessen die obere Axialwalzrolle 11 der beiden Axialwalzrollen 11, 12 axial angestellt werden kann. All diese Bewegungsmöglichkeiten sind bei diesem Ausführungsbeispiel über hydraulisch geregelte Linearachsen 2 mittels elektro-hydrostatischer Aktuatoren 3 angesteuert.

Die Radialantriebe 5, 6 und Axialantriebe 7, 8 sind jeweils als Torque-Motoren ausgestaltet und ohne Getriebe mit den zugehörigen Walzenwellen 9 wirkverbunden. Hierbei sind die oberen und unteren Walzenwellen 9 der Radialantriebe 5, 6, die jeweils mit der Radialwalzrolle 10 verbundenden sind, bei diesem Ausführungsbeispiel einstückig ausgebildet, wobei sie in einer alternativen Ausführungsform auch mehrstückig aber koaxial angeordnet untereinander und jeweils direkt oder indirekt mit der Radialwalzrolle 10 verbunden sein können.

Mithin setzt die Umformmaschine 1 auf Direktantriebe und gewährleistet hierdurch einen maschinenbaulich einfachen Aufbau, ohne dass hierunter die Präzision leidet. Insbesondere kann auch auf komplexe hydraulische Systeme, die auch auf bewegte Baugruppen überführt werden müssen und mithin einen großen Leitungsaufwand bedingen, verzichtet werden.

Lediglich exemplarisch beziffert sind hydraulische Öltanks 22 zu den zugehörigen elektro-hydrostatischen Aktuatoren 3. Diese Öltanks 22 sind vorzugsweise an ortsfesten Baugruppen bezüglich der elektro-hydrostatischen Aktuatoren 3, zu denen sie jeweils das Öl liefern, angeordnet, so dass auch hier auf bewegliche hydraulische Leitungen verzichtet werden kann. Vorzugsweise sind die Öltanks 22 in die elektro-hydrostatischen Aktuatoren 3 integriert.

**Bezugszeichenliste:**

| | | | |
|---|---|---|---|
| 1 | Umformmaschine | 11 | obere Axialwalzrolle |
| 2 | Linearachse | 12 | untere Axialwalzrolle |
| 3 | elektro-hydrostatischer Aktuator | 14 | Axialwalzgerüst |
| 4 | Ringwalzmaschine | 15 | Radialwalzgerüst |
| 5 | Radialantrieb | 16 | Dornhebevorrichtung |
| 6 | Radialantrieb | 17 | oberer Zugrahmen |
| 7 | Axialantrieb | 18 | unterer Zugrahmen |
| 8 | Axialantrieb | 19 | einlaufseitige Zentrierung |
| 9 | Walzenwelle | 20 | Schieber |
| 10 | Radialwalzrolle | 22 | Öltank |

## Patentansprüche

1. Ringwalzmaschine (4), umfassend wenigstens eine hydraulisch geregelte Linearachse (2), **dadurch gekennzeichnet, dass** die hydraulisch geregelte Linearachse (2) über einen elektro-hydrostatischen Aktuator (3) angetrieben ist.

2. Ringwalzmaschine (4) nach Anspruch 1, **dadurch gekennzeichnet, dass** die Ringwalzmaschine (4) wenigstens eine weitere hydraulisch geregelte Linearachse (2) aufweist, die über einen elektro-hydrostatischen Aktuator (3) oder über einen anderen Antrieb als einen elektro-hydrostatischen Aktuator angetrieben ist.

3. Ringwalzmaschine (4) nach Anspruch 2, **dadurch gekennzeichnet, dass** sämtliche hydraulisch geregelte Linearachsen (2) der Ringwalzmaschine (4) jeweils über einen elektro-hydrostatischen Aktuator (3) angetrieben sind.

4. Ringwalzmaschine (4), umfassend zumindest einen Radialantrieb (5, 6), der mit einer Walzenwelle (9) einer in radialer Richtung wirkenden Radialwalzrolle (10) wirkverbunden ist, und zumindest einen Axialantrieb (7, 8), der mit einer Walzenwelle (9) einer in axialer Richtung wirkenden Axialwalzrolle (11, 12) wirkverbunden ist, **dadurch gekennzeichnet, dass** der Radialantrieb (5, 6) und/oder der Axialantrieb (7, 8) einen Torque-Motor als Motor mit hohem Drehmoment umfassen, der ohne Getriebe mit der zugehörigen Walzenwelle (9) wirkverbunden ist.

5. Ringwalzmaschine (4) nach Anspruch 4, **dadurch gekennzeichnet, dass** die Radialwalzrolle (10) zwei koaxial angeordnete und ggf. auch einstückig ausgebildete Walzenwellen (9) umfasst, von denen eine erste der beiden Walzenwellen (9) nach oben und eine zweite der beiden Walzenwellen (9) nach unten weist und an denen jeweils ein Radialantrieb (5, 6) vorgesehen ist.

6. Ringwalzmaschine (4) nach Anspruch 4 oder 5, **dadurch gekennzeichnet, dass** die Ringwalzmaschine (4) mehrere Radialantriebe (5, 6) und/oder mehrere Axialantriebe (7, 8) aufweist und wenigstens einer der Radial- und Axialantriebe (5, 6, 7, 8) einen anderen Antrieb als einen Torque-Motor, der ohne Getriebe mit der zugehörigen Walzenwelle (9) wirkverbunden ist, umfasst.

7. Ringwalzmaschine (4) nach Anspruch 4 bis 5, **dadurch gekennzeichnet, dass** sämtliche Radialantriebe (5, 6) und/oder sämtliche Axialantriebe (7, 8) einen Torque-Motor umfassen, der ohne Getriebe mit der zugehörigen Walzenwelle (9) wirkverbunden ist.

## Claims

1. A ring rolling machine (4), comprising at least one hydraulically controlled linear axle (2), **characterized in that** the hydraulically controlled linear axle (2) is driven via an electro-hydrostatic actuator (3).

2. The ring rolling machine (4) according to claim 1, **characterized in that** the ring rolling machine (4) comprises at least one further hydraulically controlled linear axle (2), which is driven via an electro-hydrostatic actuator (3) or via a drive other than an electro-hydrostatic actuator.

3. The ring rolling machine (4) according to claim 2, **characterized in that** all hydraulically controlled linear axles (2) of the ring rolling machine (4) are respectively driven via an electro-hydrostatic actuator (3).

4. A ring rolling machine (4), comprising at least one radial drive (5, 6), which is operatively connected to a roll shaft (9) of a radial roll (10) acting in a radial direction, and at least one axial drive (7, 8), which is operatively connected to a roll shaft (9) of an axial roll (11, 12) acting in an axial direction, **characterized in that** the radial drive (5, 6) and/or the axial drive (7, 8) comprise a torque motor with a high torque, which is operatively connected to the corresponding roll shaft (9) without any gearing.

5. The ring rolling machine (4) according to claim 4, **characterized in that** the radial roll (10) comprises two roll shafts (9) arranged coaxially and potentially also configured as one piece, a first of the two roll shafts (9) pointing upwards and a second of the two roll shafts (9) pointing downwards and on which a radial drive (5, 6) is respectively provided.

6. The ring rolling machine (4) according to claim 4 or 5, **characterized in that** the ring rolling machine (4) comprises a plurality of radial drives (5, 6) and/or a plurality of axial drives (7, 8) and at least one of the radial and axial drives (5, 6, 7, 8) comprises a drive other than a torque motor, which is operatively connected to the corresponding roll shaft (9) without any gearing.

7. The ring rolling machine (4) according to claim 4 to 5, **characterized in that** all radial drives (5, 6) and/or all axial drives (7, 8) comprise a torque motor, which is operatively connected to the corresponding roll shaft (9) without any gearing.

## Revendications

1. Laminoir à cylindres annulaires (4) comprenant au moins un axe linéaire à réglage hydraulique (2), **caractérisé en ce que** l'axe linéaire à réglage hydraulique (2) est entraîné par un actionneur électro-hydrostatique (3).

2. Laminoir à cylindres annulaires (4) selon la revendication 1, **caractérisé en ce que** le laminoir à cylindres annulaires (4) comporte au moins un autre axe linéaire à réglage hydraulique (2), qui est entraîné par un actionneur électro-hydrostatique (3) ou par un autre entraînement qu'un actionneur électro-hydrostatique.

3. Laminoir à cylindres annulaires (4) selon la revendication 2, **caractérisé en ce que** tous les axes linéaires à réglage hydraulique (2) du laminoir à cylindres annulaires (4) sont respectivement entraînés par un actionneur électro-hydrostatique (3).

4. Laminoir à cylindres annulaires (4) comprenant au moins un entraînement radial (5, 6), qui est en liaison fonctionnelle avec un arbre de laminage(9) d'un rouleau de laminage radial (10) agissant en direction radiale et au moins un entraînement axial (7, 8), qui est en liaison fonctionnelle avec un arbre de laminage (9) d'un rouleau de laminage axial (11, 12) agissant en direction axiale, **caractérisé en ce que** l'entraînement radial (5, 6) et/ou l'entraînement axial (7, 8) comprennent un moteur couple en tant que moteur avec un couple élevé, qui est relié de façon fonctionnelle sans transmission à l'arbre de laminage correspondant (9).

5. Laminoir à cylindres annulaires (4) selon la revendication 4, **caractérisé en ce que** le rouleau de laminage radial (10) comprend deux arbres de cylindre (9) disposés coaxialement et constitués également le cas échéant en une pièce, dont un premier des deux arbres de cylindre (9) est dirigé vers le haut et un deuxième des deux arbres de cylindre (9) vers le bas et sur lesquels est respectivement prévu un entraînement radial (5, 6).

6. Laminoir à cylindres annulaires (4) selon la revendication 4 ou 5, **caractérisé en ce que** le laminoir à cylindres annulaires (4) comporte plusieurs entraînements radiaux (5, 6) et/ou plusieurs entraînements axiaux (7, 8) et au moins un des entraînements radiaux et axiaux (5, 6, 7, 8) comprend un autre entraînement qu'un moteur couple, qui est relié de façon fonctionnelle sans transmission à l'arbre de laminage correspondant (9).

7. Laminoir à cylindres annulaires (4) selon la revendication 4 à 5, **caractérisé en ce que** tous les entraînements radiaux (5, 6) et/ou tous les entraînements axiaux (7, 8) comprennent un moteur couple, qui est en liaison fonctionnelle avec l'arbre de laminage correspondant (9).
